# FASCICULE DE BREVET EUROPEEN

(11) **EP 2 724 960 B1**
(45) Date de publication et mention de la délivrance du brevet: **12.08.2015**
(21) Numéro de dépôt: 13190491.4
(22) Date de dépôt: 28.10.2013
(51) Int. Cl.: B65G 1/137

(54) **Installation de stockage et de délivrance de boîtes de médicaments**
Anlage zur Lagerung und Ausgabe von Arzneimittelpackungen
Facility for storing and delivering medication boxes

(30) Priorité: 29.10.2012 FR 1260285
(43) Date de publication de la demande: 30.04.2014
(73) Titulaire: Pharmacie Automatisme, 83520 Roquebrune sur Argens (FR)
(72) Inventeur: Nizard, Stéphane, 06000 Nice (FR)
(74) Mandataire: Brizio Delaporte, Allison

(56) Documents cités:
- EP-A2- 1 106 267
- DE-A1- 19 724 378
- US-A1- 2004 040 975

## Description

La présente invention concerne une installation de stockage et de délivrance de boîtes de médicaments, comme décrit dans US-A-2004/0040975.

L'invention trouvera plus particulièrement son application dans les officines de pharmacie. En officine, le nombre de références de médicaments à stocker est de plus en plus problématique. Aujourd'hui, des installations de stockage et de délivrance de médicaments plus ou moins automatisées sont installées dans les pharmacies pour tenter de réduire le temps nécessaire au stockage des médicaments.

Il existe des dispositifs pour assister les pharmaciens pour l'introduction des médicaments dans l'installation de stockage. Ces dispositifs permettent le tri et/ou l'identification des médicaments de manière automatique.

Ces innovations constituent des gains de temps essentiels pour les pharmaciens qui peuvent se consacrer au conseil de leur clientèle.

Toutefois, on s'aperçoit que les pharmacies doivent toujours trouver des locaux plus grands pour agencer les dispositifs de stockage, de délivrance, de tri et/ou d'identification. Ce qui amène les pharmacies à réduire leur surface de vente directe aux clients. Or, cette surface est de plus en plus appréciée par les clients et il n'est pas rentable pour le pharmacien de la réduire.

Il existe donc le besoin de proposer une installation qui permet à la fois un gain de temps pour le pharmacien sans perturber l'agencement de la pharmacie.

A cet effet, la présente invention propose une installation de stockage et de délivrance de boîtes de médicaments comprenant au moins un module comprenant une pluralité de canaux superposés et juxtaposés, destinés à recevoir des boîtes, caractérisée par le fait qu'elle comprend un circuit de triage de boîtes, destiné au tri des boîtes en vue de leur stockage dans les canaux, agencé au moins partiellement au-dessus et en dessous d'un module de canaux.

L'installation selon l'invention est compacte, elle permet à la fois de stocker, délivrer et trier les boîtes de médicaments sur un espace limité. Il est avantageux de prévoir que l'installation comprenne au moins un dispositif pour introduire et/ou retirer les boîtes des canaux de stockage.

Le circuit de triage se positionne au moins partiellement à l'aplomb du module, préférentiellement au-dessus et/ou en dessous.

L'invention est tout particulièrement avantageuse lorsque le circuit de triage forme une boucle, ou du moins que la sortie du circuit est superposée à l'entrée du circuit pour faciliter la remise en circuit d'une boîte n'ayant pas été récupérée à l'issue du circuit de triage.

D'autres buts et avantages apparaîtront au cours de la description qui suit qui présente un mode de réalisation de l'invention illustratif mais non limitatif.

Suivant des variantes alternatives ou cumulatives mais non limitatives, l'invention est telle que :
- le module comprend des canaux inclinés ;
- elle comprend un dispositif de préhension configuré pour introduire et/ou retirer les boîtes des canaux ;
- elle comprend un dispositif de délivrance des boites hors des canaux ;
- le dispositif de délivrance et le dispositif de préhension sont réunis dans un système automatique ;
- le circuit de triage comprend une pluralité de dispositifs agencés à la suite les uns des autres ;
- le circuit de triage comprend un dispositif de convoyage destiné à recevoir les boîtes avant leur tri et à former une zone tampon ;
- elle comprend une zone inférieure située dans un plan inférieur au module et au moins partiellement en dessous d'au moins un module ;
- le dispositif de convoyage est agencé dans une zone inférieure d'au moins un module ;
- elle comprend une zone supérieure située dans un plan supérieur au module et au moins partiellement au-dessus d'au moins un module ;
- le circuit de triage comprend un dispositif élévateur de sorte à acheminer les boîtes entre une zone inférieure et une zone supérieure d'au moins un module ;
- le dispositif élévateur est agencé de manière juxtaposée à au moins un module de canaux ;
- le circuit de triage comprend un tube au travers duquel circulent les boîtes, le tube étant mobile en oscillation ou en rotation autour de son axe longitudinal ;
- l'axe longitudinal du tube est incliné par rapport à un plan horizontal de sorte à faciliter le déplacement des boîtes au travers du tube ;
- le tube est agencé dans une zone supérieure d'au moins un module ;
- le circuit de triage comprend en entrée du circuit de triage une trémie destinée à recevoir et à espacer les boîtes chargées dans ledit circuit ;
- la trémie est agencée dans la zone inférieure d'au moins un module ;
- le circuit de triage est agencé de sorte que la sortie du circuit soit superposée à l'entrée du circuit de sorte qu'une boîte n'ayant pas été prélevée à la sortie du circuit retourne à l'entrée ;
- le circuit de triage forme une boucle autour d'au moins un module de canaux ;
- elle comprend une pluralité de dispositifs sont agencés de manière superposés les uns aux autres et juxtaposés à au moins un module.

Suivant un autre aspect, l'invention concerne un procédé de triage et de stockage de boîtes de médicaments dans une installation telle que décrite ci-dessus.

Avantageusement, le procédé de triage et de stockage comprend au moins un module comprenant une pluralité de canaux juxtaposés et superposés et un circuit de triage agencé au moins partiellement au-dessus et en dessous d'au moins un module comprenant au moins un tapis de convoyage, une zone d'arrivée des boîtes dans le circuit et une zone de sortie des boîtes du circuit et avantageusement un dispositif élévateur.

Le procédé comprend l'introduction de boîtes à l'entrée du circuit de triage, avantageusement par une trémie ; avantageusement, la mise en tampon des boîtes sur le tapis de convoyage ; avantageusement, la séparation des boîtes par un dispositif de séparation ; le tri des boîtes par un dispositif de tri ; avantageusement, l'identification des boîtes par un dispositif d'identification et la sortie des boîtes. Selon une possibilité, les boîtes sont déplacées par un dispositif élévateur entre les différents niveaux de hauteur.

A la sortie du circuit, les boîtes sont récupérées par un dispositif de préhension.

Les figures ci-jointes sont données à titre d'exemples et ne sont pas limitatives de l'invention. Elles représentent seulement un mode de réalisation de l'invention et permettront de la comprendre aisément.

La figure 1 représente une vue de face en perspective d'une installation selon l'invention.

La figure 2 est une vue de l'arrière en perspective selon la figure 1.

La figure 3 est une vue de détail côté droit de l'installation de la figure 2.

L'installation selon l'invention comprend au moins un module 1 comprenant une pluralité de canaux 2. Les canaux 2 sont destinés à recevoir des objets. Ces objets peuvent être de formes diverses telles que des boîtes, tubes ou flacons. Le terme « boîtes » utilisé dans cette demande englobe différentes formes d'objets.

Le module 1 comprend de façon courante un châssis 14 définissant un volume intérieur 15 au sein duquel sont intégrés les canaux 2. Les canaux 2 sont juxtaposés les uns à côté des autres et superposés les uns au dessus des autres.

On entend par canal, une étagère horizontale ou inclinée, munie ou non de séparateurs formant des conduits. Chaque module 1 peut combiner différents types de canaux 2 ou bien l'installation peut comporter plusieurs modules 1, chaque module 1 comprenant un seul type de canaux 2. Préférentiellement, les canaux 2 inclinés sont destinés aux médicaments à forte rotation, tandis que les canaux 2 horizontaux seront préférés pour stocker les médicaments à basse rotation. Quelque soit le type des canaux 2, ils sont configurés pour stocker des boîtes.

L'installation comprend un circuit de triage destiné à trier les boîtes pour faciliter leur stockage dans les canaux 2.

Le circuit de triage est agencé au moins partiellement au-dessus et en dessous des canaux 2. On entend par « au-dessus » que le circuit de triage est agencé en partie supérieure 10 du module 1. De même, « au-dessous » s'entend par agencer en partie inférieure 9 du module 1. Le circuit de triage est soit disposé dans le volume intérieur 15 du châssis 14, soit à l'extérieur du volume intérieur 15 sur la face supérieure et sur la face inférieure du châssis 14. Avantageusement, le circuit de triage est disposé au moins partiellement dans les zones mortes de l'installation. On entend par zones mortes, notamment les zones au-dessus et en dessous des canaux 2. En effet, les canaux 2 ne sont généralement pas agencés du sol au plafond, une zone morte est laissée notamment pour permettre la circulation d'un dispositif de préhension et/ou de délivrance utilisé pour stocker et déstocker les boîtes. Cette zone morte est d'autant plus importante lorsque le module 1 comporte des canaux 2 inclinés. Généralement les zones mortes ne sont pas utilisables pour le stockage.

Le circuit de triage comprend une entrée 7 par laquelle les boîtes à trier sont introduites dans le circuit et une sortie 8 où les boîtes sont récupérées pour être stockées.

Avantageusement, l'entrée 7 et la sortie 8 du circuit de triage sont superposées, préférentiellement, la sortie 8 est sensiblement au-dessus de l'entrée 7. De cette manière, lorsqu'une boîte n'est pas correctement triée et ne peut être stockée, elle est directement transférée à l'entrée 7 du circuit. Le circuit de triage forme avantageusement une boucle autour des canaux 2 d'au moins un module 1. Le circuit a avantageusement pour objectif de séparer, orienter et identifier les boîtes afin de les mettre à disposition en vue de leur stockage.

Selon un mode de réalisation préféré, l'installation comprend un dispositif de préhension destiné à introduire et/ou retirer les boîtes des canaux 2, et/ou un dispositif de délivrance des boîtes. Préférentiellement, lorsque le module 1 comprend des canaux 2 inclinés, l'installation comprend un dispositif de préhension qui récupère les boîtes à la sortie 8 du circuit de triage pour les introduire dans les canaux 2. La délivrance des boites hors des canaux 2 inclinés est effectuée par un dispositif de délivrance commun à tous les canaux 2 inclinés ou bien propres à chaque canal incliné. Avantageusement, le dispositif de préhension introduit les boîtes dans les canaux 2 par la face arrière 11 des canaux 2 inclinés, c'est-à-dire l'extrémité haute des canaux, le moyen de délivrance étant agencé sur la face avant 12 des canaux 2 inclinés.

Si l'installation comprend des canaux 2 du type étagère horizontale avantageusement, le dispositif de préhension introduit et retire les boîtes des canaux 2, par exemple par la même face.

Pour la bonne compréhension de la présente description et pour la suite de celle-ci, on entend par zone avant 12 ou partie avant 12, la partie d'un objet ou d'un élément constitutif de l'installation placée sensiblement du côté de la zone de délivrance de l'objet. A contrario, on entend par zone arrière 11 ou partie arrière 11, la partie des objets ou des éléments constitutifs de l'installation placée sensiblement vers l'arrière de l'installation, à l'opposé de la face avant 12.

L'utilisateur déverse directement les boîtes de médicaments à stocker à l'entrée 7 du circuit de triage. Le circuit de triage comprend préférentiellement une trémie 6 facilitant le déversement des boîtes.

Selon une possibilité, le circuit de triage comprend un dispositif de convoyage 3. Préférentiellement, le dispositif de convoyage 3 est un tapis de transport à bande. Les boîtes sont déversées préférentiellement par la trémie 6 sur ce dispositif de sorte à les stocker en vue de leur déversement progressif dans la suite du circuit. Le dispositif de convoyage 3 joue un rôle de zone-tampon au début du circuit. Avantageusement, le dispositif de convoyage 3 est agencé en partie inférieure 9 de l'installation, préférentiellement au moins partiellement en dessous des canaux 2.

Le circuit de triage comprend préférentiellement au moins un dispositif de séparation 22, orientation et/ou reconnaissance. A titre d'exemple, un dispositif de séparation comporte un tapis de convoyage à vitesses différentes pour séparer les boîtes. Selon une possibilité, un dispositif d'orientation 5 comprenant un tube ou un demi-tube oscillant ou bien encore un tube mobile en rotation autour de son axe longitudinal pour orienter les boîtes dans le sens de leur plus grande longueur, préférentiellement le tube ou demi-tube est incliné avec son axe longitudinal orienté vers la sortie 8 du circuit. Par exemple, un dispositif d'identification 23 comprend un lecteur de code-barres pour l'identification des codes se trouvant sur les boîtes et/ou un télémètre à ultrasons pour mesurer les boîtes. Ces différents dispositifs sont préférentiellement agencés les uns à la suite des autres. On entend par là que les boites passent de l'un à l'autre directement ou par des zones tampons ou des moyens de transport.

Tel que représentés aux figures, ils sont agencés en partie supérieure 10 de l'installation, au-dessus des canaux 2.

Le circuit comprend avantageusement un dispositif élévateur 4 destiné à permettre aux boîtes d'être transférées d'un niveau de hauteur à un autre niveau de hauteur, plus précisément de la zone inférieure 9 à la zone supérieure 10. A titre d'exemple, un dispositif élévateur 4 est agencé dans l'installation pour transporter les boîtes entre le dispositif de convoyage 3 situé sous les canaux 2 et les dispositifs de triage situés au-dessus des canaux 2. Le dispositif élévateur 4 est par exemple une bande à deux pans suspendue entre deux points de sorte à former un U ou bien une plateforme mobile entre les différents niveaux de hauteurs.

Selon une possibilité, le dispositif élévateur 4 est placé de manière juxtaposée à un module 1 selon l'invention.

Suivant une variante alternative ou cumulative, l'installation de stockage et de délivrance de boîtes de médicaments comprend au moins un module 1, comprenant une pluralité de canaux 2 superposés et juxtaposés destinés à recevoir des boîtes et avantageusement un circuit de triage de boîtes agencées au moins partiellement juxtaposées à au moins un module 1.

Le circuit de triage comprend préférentiellement une pluralité de dispositifs de tri disposés les uns au-dessus des autres. Les dispositifs sont préférentiellement placés sensiblement à la verticale les uns au-dessus des autres de sorte à réduire l'encombrement.

A titre d'exemple préféré, ce circuit comprend un dispositif d'orientation 19 destiné à orienter les boîtes suivant leur longueur et comprend avantageusement deux bandes motrices 17a-17b.

Le dispositif de l'invention comprend avantageusement un dispositif de mesure 20 des boîtes et/ou un dispositif d'identification 23.

Entre les dispositifs de tri du circuit, les boîtes sont déplacées dans le sens descendant par des pans inclinés 18 sous l'effet de la gravité.

Le circuit comprend avantageusement un ascenseur, agencé de manière juxtaposé au circuit et se déplaçant entre les dispositifs superposés du circuit.

Les dispositifs du circuit de triage sont avantageusement configurés pour former un angle de l'ordre de 45° avec l'horizontale. De cette manière, les boîtes sont en appui sur deux pans ce qui facilite le référencement de leur position. Le circuit comprend préférentiellement, au niveau de hauteur le plus bas, une zone-tampon 21 dans laquelle les boîtes sont placées lorsqu'elles sont issues du circuit de tirage et qu'elles sont en attente de préhension pour être stockées dans un canal 2.

Cette variante peut être combinée avec le mode de réalisation d'un circuit de triage décrit dans la première partie de la description. Dans ce cas là, les dispositifs superposés sont préférentiellement agencés au-dessus de l'entrée 7 du circuit.

### REFERENCES

1. Module
2. Canaux
3. Dispositif de convoyage
4. Dispositif élévateur
5. Tube oscillant
6. Trémie
7. Entrée circuit
8. Sortie circuit
9. Zone inférieure
10. Zone supérieure
11. Arrière du module
12. Avant du module
13. Tapis de convoyage de délivrance
14. Châssis
15. Volume intérieur
16. Ascenseur
17a. Bandes
17b. Bandes
18. Pan incliné
19. dispositif d'orientation
20. Dispositif de mesure
21. Zone-tampon
22. Dispositif de séparation
23. Dispositif d'identification

## Revendications

1. Installation de stockage et de délivrance de boîtes de médicaments comprenant au moins un module (1) comprenant une pluralité de canaux (2) superposés et juxtaposés, destinés à recevoir des boîtes,
**caractérisée par le fait qu'**elle comprend un circuit de triage de boîtes, destiné au tri des boîtes en vue de leur stockage dans les canaux (2), agencé au moins partiellement au-dessus et en dessous d'un module (1) de canaux (2).

2. Installation selon la revendication précédente dans laquelle le module (1) comprend des canaux (2) inclinés.

3. Installation selon l'une quelconque des revendications précédentes comprenant un dispositif de préhension configuré pour introduire et/ou retirer les boîtes des canaux (2).

4. Installation selon l'une quelconque des revendications précédentes comprenant un dispositif de délivrance des boites hors des canaux (2).

5. Installation selon les deux revendications précédentes dans laquelle le dispositif de délivrance et le dispositif de préhension sont réunis dans un système automatique.

6. Installation selon l'une quelconque des revendications précédentes dans laquelle le circuit de triage comprend une pluralité de dispositifs agencés à la suite les uns des autres.

7. Installation selon l'une quelconque des revendications précédentes dans laquelle le circuit de triage comprend un dispositif de convoyage (3) destiné à recevoir les boîtes avant leur tri et à former une zone tampon.

8. Installation selon la revendication précédente dans laquelle le dispositif de convoyage (3) est agencé dans une zone inférieure (9) d'au moins un module (1).

9. Installation selon l'une quelconque des revendications précédentes dans laquelle le circuit de triage comprend un dispositif élévateur (4) de sorte à acheminer les boîtes entre une zone inférieure (9) et une zone supérieure (10) d'au moins un module (1).

10. Installation selon la revendication précédente dans laquelle le dispositif élévateur (4) est agencé de manière juxtaposée à au moins un module (1) des canaux (2).

11. Installation selon l'une quelconque des revendications précédentes dans laquelle le circuit de triage comprend un tube (5) au travers duquel circulent les boîtes, le tube (5) étant mobile en oscillation ou en rotation autour de son axe longitudinal.

12. Installation selon la revendication précédente dans laquelle l'axe longitudinal du tube (5) est incliné par rapport à un plan horizontal de sorte à faciliter le déplacement des boîtes au travers du tube (5).

13. Installation selon l'une quelconque des deux revendications précédentes dans laquelle le tube (5) est agencé dans une zone supérieure (10) d'au moins un module (1).

14. Installation selon l'une quelconque des revendications précédentes dans laquelle le circuit de triage comprend en entrée du circuit (7) de triage une trémie (6) destinée à recevoir les boîtes chargées dans ledit circuit.

15. Installation selon la revendication précédente dans laquelle la trémie (6) est agencée dans la zone inférieure (9) d'au moins un module (1).

16. Installation selon l'une quelconque des revendications précédentes dans laquelle le circuit de triage est agencé de sorte que la sortie (8) du circuit soit superposée à l'entrée (7) du circuit de sorte qu'une boîte n'ayant pas été prélevée à la sortie (8) du circuit retourne à l'entrée (7).

17. Installation selon l'une quelconque des revendications précédentes dans laquelle le circuit de triage forme une boucle autour d'au moins un module (1) de canaux (2).

18. Installation selon l'une quelconque des revendications précédentes comprenant une pluralité de dispositifs agencés de manière superposés les uns aux autres et juxtaposés à au moins un module (1).

## Patentansprüche

1. Lagerungs- und Auslieferungsanlage für Medikamentenschachteln, umfassend wenigstens ein Modul (1), umfassend eine Vielzahl von über- und nebeneinander gelagerten, zur Aufnahme der Schachteln bestimmten Kanälen (2),
**gekennzeichnet durch** die Tatsache, dass sie einen Schachtel-Sortierkreislauf umfasst, der zur Sortierung der Schachteln für ihre Lagerung in den Kanälen (2) bestimmt und wenigstens teilweise oberhalb und unterhalb eines Moduls (1) aus Kanälen (2) angeordnet ist.

2. Anlage gemäß dem voranstehenden Anspruch, bei der das Modul (1) geneigte Kanäle (2) umfasst.

3. Anlage gemäß einem der voranstehenden Ansprüche, umfassend eine Greifvorrichtung, die konfiguriert ist, um die Schachteln in die Kanäle (2) einzuführen / daraus zu entnehmen.

4. Anlage gemäß einem der voranstehenden Ansprüchen, umfassend eine Vorrichtung zur Ausgabe der Schachteln außerhalb der Kanäle (2).

5. Anlage gemäß den zwei voranstehenden Ansprüchen, bei der die Auslieferungsvorrichtung und die Greifvorrichtung in einem automatischen System vereint sind.

6. Anlage gemäß einem der voranstehenden Ansprüche, bei der der Sortierkreislauf eine Vielzahl von jeweils nacheinander angeordneten Vorrichtungen umfasst.

7. Anlage gemäß einem der voranstehenden Ansprüche, bei dem der Sortierkreislauf eine Beförderungsvorrichtung (3) umfasst, die dazu bestimmt ist, die Schachteln vor ihrer Sortierung aufzunehmen und eine Pufferzone zu bilden.

8. Anlage gemäß dem voranstehenden Anspruch, bei der die Beförderungsvorrichtung (3) in einem unteren Bereich (9) von wenigstens einem Modul (1) angeordnet ist.

9. Anlage gemäß einem der voranstehenden Ansprüche, bei der die Sortieranlage eine Hebevorrichtung (4) derart umfasst, dass die Schachteln zwischen einem unteren Bereich (9) und einem oberem Bereich (10) von wenigstens einem Modul (1) verbracht werden.

10. Anlage gemäß dem voranstehenden Anspruch, bei der die Hebevorrichtung (4) wenigstens neben einem Modul (1) der Kanäle (2) nebeneinanderliegend angeordnet ist.

11. Anlage gemäß einem der voranstehenden Ansprüche, bei der der Sortierkreislauf eine Röhre (5) umfasst, durch die die Schachteln hindurch laufen, wobei die Röhre (5) um ihre Längsachse schwingend oder drehbar mobil ist.

12. Anlage gemäß dem voranstehenden Anspruch, bei der die Längsachse der Röhre (5) im Verhältnis zur horizontalen Ebene derart geneigt ist, dass die Verschiebung der Schachteln durch die Röhre (5) erleichtert wird.

13. Anlage gemäß einem der zwei voranstehenden Ansprüche, bei der die Röhre (5) in einem oberen Bereich (10) von wenigstens einem Modul (1) angeordnet ist.

14. Anlage gemäß einem der voranstehenden Ansprüche, bei der der Sortierkreislauf am Eingang des Sortierkreislaufs (7) einen Bunker (6) umfasst, der zum Empfang der in dem genannten Kreislauf geladenen Schachteln bestimmt ist.

15. Anlage gemäß dem voranstehenden Anspruch, bei dem der Bunker (6) in dem unteren Bereich (9) von wenigstens einem Modul (1) angeordnet ist.

16. Anlage gemäß einem der voranstehenden Ansprüche, bei dem der Sortierkreislauf derart angeordnet ist, dass der Ausgang (8) des Kreislaufs am Eingang (7) des Kreislaufs derart überlagert ist, dass eine Schachtel, die am Ausgang (8) des Kreislaufs nicht ergriffen worden ist, zum Eingang (7) zurückkehrt.

17. Anlage gemäß einem der voranstehenden Ansprüche, bei der der Sortierkreislauf eine Schleife um wenigstens ein Modul (1) von Kanälen (2) bildet.

18. Anlage gemäß einem der voranstehenden Anspräche, umfassend eine Vielzahl von Vorrichtungen, die jeweils in wenigstens einem Modul (1) über- oder nebeneinandergelagert sind.

## Claims

1. A facility for storing and delivering medication boxes comprising at least one module (1) comprising a plurality of channels (2) that are superimposed and juxtaposed to receive boxes,
**characterized in that** it comprises a box sorting circuit intended to sort the boxes for storing same in the channels (2), arranged at least partially above and below a module (1) of channels (2).

2. A facility according to the preceding claim wherein the module (1) comprises sloped channels (2).

3. A facility according to any one of the preceding claims comprising a gripping device so configured as to introduce the boxes into and/or withdraw same from the channels (2).

4. A facility according to any one of the preceding claims comprising a device for delivering the boxes outside the channels (2).

5. A facility according to the two preceding claims wherein the delivering device and the gripping device are combined into an automatic system.

6. A facility according to any one of the preceding claims wherein the sorting circuit comprises a plurality of devices arranged one after the other.

7. A facility according to any one of the preceding claims wherein the sorting circuit comprises a conveying device (3) intended to receive the boxes before the sorting of same, and to form a buffer zone.

8. A facility according to the preceding claim wherein the conveying device (3) is arranged in a lower zone (9) of at least one module (1).

9. A facility according to any one of the preceding claims wherein the sorting circuit comprises a lifting device (4) so as to convey the boxes between a lower zone (9) and an upper zone (10) of at least one module (1).

10. A facility according to the preceding claim wherein the lifting device (4) is arranged so as to be juxtaposed with at least one module (1) of the channels (2).

11. A facility according to any one of the preceding claims wherein the sorting circuit comprises a tube (5) through which the boxes circulate, with the tube (5) being movable in oscillation or in rotation about its longitudinal axis.

12. A facility according to the preceding claim wherein the longitudinal axis of the tube (5) is sloped relative to a horizontal plane so as to facilitate the movement of the boxes through the tube (5).

13. A facility according to any one of the two preceding claims wherein the tube (5) is arranged in an upper zone (10) of at least one module (1).

14. A facility according to any one of the preceding claims wherein the sorting circuit comprises, at the sorting circuit inlet (7), a hopper (6) intended to receive the boxes loaded into said circuit.

15. A facility according to the preceding claim wherein the hopper (6) is arranged in the lower zone (9) of at least one module (1).

16. A facility according to any one of the preceding claims wherein the sorting circuit is so arranged that the circuit outlet (8) is superimposed on the circuit inlet (7) so that a box which has not been withdrawn at the outlet (8) of the circuit goes back to the inlet (7).

17. A facility according to any one of the preceding claims wherein the sorting circuit forms a loop around at least one module (1) of channels (2).

18. A facility according to any one of the preceding claims comprising a plurality of devices so arranged as to be superimposed on each other and juxtaposed with at least one module (1).
